# EUROPÄISCHE PATENTSCHRIFT

(11) **EP 0 363 933 B1**
(45) Veröffentlichungstag und Bekanntmachung des Hinweises auf die Patenterteilung: **26.02.1992**
(21) Anmeldenummer: 89118905.2
(22) Anmeldetag: 11.10.1989
(51) Int. Cl.: F02N 11/08

(54) **Starter eines Kraftfahrzeugs mit integrierter Leistungselektronik**
Internal-combustion engine starter with an integrated electronic power circuit
Démarreur pour moteur à combustion interne muni d'un circuit électronique de puissance intégré

(30) Priorität: 13.10.1988 DE 3834855
(43) Veröffentlichungstag der Anmeldung: 18.04.1990
(73) Patentinhaber: Bayerische Motoren Werke Aktiengesellschaft, 80788 München (DE)
(72) Erfinder: Käsmeier, Klaus, A-4441 Behamberg (AT); Ertl, Christian, A-4400 Steyr (AT); Knoll, Karl-Michael, A-4400 Steyr (AT); Watzinger, Günter, A-4441 Behamberg (AT)

(56) Entgegenhaltungen:
- EP-A- 0 168 356
- DE-A- 3 227 634
- FR-A- 2 611 981
- US-A- 3 885 543
- PATENT ABSTRACTS OF JAPAN vol. 10, no. 342 (M-536)(2398) 19 November 1986, & JP-A-61 142363 (TOSHYA AKITA) 30 Juni 1986

## Beschreibung

Die Erfindung bezieht sich auf einen Starter nach dem Oberbegriff des Patentanspruchs 1.

Ein derartiger Starter ist aus der JP-A-61 142 363 bekannt. Die durch das Zündschloß ansteuerbare Leistungselektronik ist dabei teilweise innerhalb eines Motor-Steuergeräts und teilweise in der Nähe des Motors angeordnet. Bedingt durch diese Aufteilung und die in der Regel vorliegende räumliche Entfernung des Motor-Steuergeräts vom Motor kommt es beim bekannten Starter zu relativ langen Leitungsverbindungen zwischen Zündschloß, Leistungselektronik und dem Starter sowie, bedingt durch die in der Regel vorgesehenen demontierbaren Kontaktverbindungen zu erheblichen Kontaktproblemen. Hinzu kommen hohe Störfelder und eine hohe Verlustleistung, die durch diese Leitungswege verursacht werden sowie, bedingt durch den hohen Querschnitt dieser Leitungen, eine Erhöhung des Fahrzeuggewichts. Außerdem muß das Zündschloß in schwerer und aufwendiger Bauweise ausgeführt werden, um den Strom für den Starter-Magnetschalter sicher schalten zu können.

Der Erfindung liegt die Aufgabe zugrunde, einen Starter der eingangs genannten Art so auszugestalten, daß eine einfache Bauweise des Zündschlosses und der Einsatz von Zuleitungen kurzer Länge und mit kleinem Querschnitt möglich sind.

Diese Aufgabe wird erfindungsgemäß durch die kennzeichnenden Merkmale des Patentanspruchs 1 gelöst.

Diese Maßnahme hat zur Folge, daß die Verbindungsleitungen zwischen der Leistungselektronik und dem Magnetschalter kurzgehalten werden kann. Bedingt durch die integrierte Bauweise ist damit ein weitgehender Entfall problematischer Kontaktvorrichtungen möglich. Dies bringt den Vorteil einer Gewichtsersparnis und einer Verringerung von Störfeldern bei der Starterbetätigung mit sich. Dadurch wird eine Kosten- und Gewichtsreduktion sowie eine Erhöhung der Dauerhaltbarkeit erreicht.

Über das Zündschloß wird lediglich noch ein Steuersignal zur Startanforderung an die Leistungselektronik geschickt. In diesem einfachen Fall steuert die Startanforderung direkt die Leistungselektronik am oder im Starter.

Eine besonders vorteilhafte Ausführungsform der Erfindung ist im Patentanspruch 2 angegeben. Durch das Steuergerät werden dann mögliche Fehlbetätigungen des Starters wirkungsvoll verhindert. Die Starterbetätigung erfolgt nur in einem zulässigen Fahrzeug- und Motor-Betriebszustand. Gegenüber der möglichen vorzeitigen Starterbetätigung, die bei noch nicht beendetem Vorglühen eines Diesel-PKW vorliegt bzw. einer Starterbetätigung bei schon laufendem Motor oder eingelegtem Gang und nichtbetätigter Kupplung ergibt sich dadurch eine Erhöhung der Betriebssicherheit. Ferner kann die Starterbetätigungsdauer optimiert und dadurch eine Verbesserung der Batterie-Ladebilanz erreicht werden.

Es ist damit auch möglich, die Lebensdauer des Starter-Ritzels und des zugehörigen Zahnkranzes zu erhöhen, da ein Starten bei laufendem Motor nicht möglich ist. Ferner dauert der Anlaßvorgang nur solange, bis der Motor sicher selbst läuft bzw. seine Leerlaufdrehzahl erreicht hat.

Die besondere Betriebsweise des elektronischen Steuergeräts, wie sie im Patentanspruch 3 angegeben ist, ist in diesem Fall besonders einfach zu realisieren, da die dazu benötigten Steuerfunktionen ohne weiteres in das Steuerprogramm des Steuergeräts einbezogen werden können.

Die Erfindung wird im Folgenden anhand der Beschreibung eines Ausführungsbeispiels und der Zeichnung erläutert. Es zeigen:
Fig. 1 ein Blockschaltbild zum Starter mit integrierter Leitungselektronik und
Fig. 2 ein Flußdiagramm zur Arbeitsweise des elektronischen Steuergerätes.

In Figur 1 ist mit 1 ein Starter bezeichnet, der als Block dargestellt ist. Der Starter 1 ist in Teilblöcke zerlegt gezeigt, von welchen der erste Teilblock den im wesentlichen aus dem Ritzel, dem Zahnkranz, dem Antriebsmotor etc. bestehenden mechanischen Teil 3 des Starters symbolisiert. Der zweite Teilblock symbolisiert einen Magnetschalter 5, mit dessen Hilfe der mechanische Teil an den Motor angekoppelt wird und der Antriebsmotor des Ritzels betrieben wird. Der dritte Teilblock symbolisiert eine Leistungselektronik 7, deren Ausgangsstrom den Magnetschalter 5 ansteuert.

Die Leitungselektronik 7 weist einen Steuereingang 9 auf, der über eine Steuerleitung 11 mit dem Zündschloß 13 des Kraftfahrzeugs verbunden ist. In der dargestellten Ausführungsform ist die Steuerleitung 11 nicht durchgehend ausgeführt, sondern zwischen den Steuereingang 9 der Leistungselektronik 7 und das Zündschloß 13 ist ein elektronisches Steuergerät 15 eingeschaltet. An das Steuergerät 15 führen Informationsleitungen 17a bis 17c, die das Steuergerät 15 mit zusätzlichen Informationen über den Betriebszustand des Kraftfahrzeugs versorgen. Über die Informationsleitung 17a wird beispielsweise die Drehzahl des Motors mitgeteilt, über die Informationsleitung 17b, ob ein Gang eingelegt ist, und über die Informationsleitung 17c die Dauer des Vorglühens mit einer Glühkerze.

Die Funktion des Steuergerätes 15, das wahlweise vorhanden ist, wird anhand der Figur 2 später erläutert. Wesentlich ist, daß die Leistungselektronik 7 in unmittelbarer Nähe zum Magnetschalter 5 andgeordnet ist. Dadurch bedarf es lediglich noch der Steuerleitung 11, um vom Zündschloß 13 die Startanforderung an den Starter 1 zu richten. Die Steuerleitung 11 kann mit dünnem Querschnitt ausgeführt werden, da sie lediglich ein Steuersignal zu übertragen hat. Das Zündschloß 13 kann dadurch in einfacher Bauweise ausgeführt werden, was eine Kostenreduktion, eine Gewichtsreduktion und eine Erhöhung der Dauerhaltbarkeit zur Folge hat. Durch die Anordnung der Leistungselektronik 7 in unmittelbarer Nähe des Magentschalters 5 sind nur sehr kurze Leitungswege mit einem großen, nicht abgesicherten Leitungsquerschnitt vorhanden. Dieses wiederum hat die bereits angesprochene Gewichtsersparnis, die Reduktion des Kurzschlußrisikos und die Verrin gerung der Störfelder bei Starterbetätigung zur Folge.

In Figur 2 ist ein Flußdiagramm dargestellt, das ein Beispiel für die Arbeitsweise des Steuergerätes 15 darstellt. Das Flußdiagramm beginnt mit einem Block 20, der den Beginn der Starterbetätigungsroutine symbolisiert. In der Starterbetätigungsroutine wird als erstes überwacht, ob das Zündschloß 13 eingeschaltet ist. Dies ist durch einen zweiten Block 22 angedeutet. Ist das Zündschloß 13 nicht eingeschaltet, so wird über die Steuerleitung 11 direkt das Signal "Starter-aus" an einen Starter-aus-Block 24 gegeben. Von dort führt das Flußdiagramm zu seinem Ende von wo das Abfragen des Startroutine-Blocks 20 durch das vorliegen eines Einschaltsignals des Zündschlosses wiederholt oder - gegebenenfalls - aufgrund eines vorbestimmten Zeitprogrammes oder dergleichen selbsttätig wiederholt wird. Befindet sich das Zündschloß im eingeschalteten Zustand, so wird - nur bei Dieselfahrzeugen - in einem Vorglüh-Block 26 abgefragt, ob die Vorglühphase des Diesel-PKW's beendet ist. Ist dieses nicht der Fall, so wird zum Starter-aus-Block 24 durchgesteuert und die Starterbetätigungsroutine wird aufgrund des Vorliegens eines neuen Einschaltsignals des Zündschlosses wiederholt oder - gegebenenfalls mit gewisser Zeitverzögerung - selbsttätig wiederholt. Ist dagegen das Vorglühen beendet, so wird auf die logische Abfrage zur Geschwindigkeit des Fahrzeugs im Geschwindigkeitsblock 28 durchgesteuert. Dort wird die Geschwindigkeit des Fahrzeugs mit einer Grenzgeschwindigkeit verglichen. Rollt das Fahrzeug schneller als die Grenzgeschwindigkeit, so wird zum Starter-aus-Block 24 durchgeschaltet und ein Startvorgang unterbunden. Steht das Fahrzeug hingegen still oder rollt es nur mit einer kleinen Geschwindigkeit unterhalb der Grenzgeschwindigkeit, so wird als nächstes zu einem Drehzahl-Block 30 durchgesteuert, der überprüft, ob der Motor steht. Dreht sich der Motor noch, ist also das Einspuren des Starters ungünstig, so wird zum Starter-aus-Block 24 durchgeschaltet. Ist die Drehzahl dagegen Null oder nahe Null, so wird der nächste Block, ein Kupplungs-Block 32, angesteuert.

Ist die Kupplung betätigt, wird über einen Starter-ein-Block 34 über die Steuerleitung 11 ein Steuersignal an die Leistungselektronik 7 abgegeben. Der Startvorgang des Motors wird also eingeleitet. Ist die Kupplung hingegen nicht betätigt, so wird über einen Getriebe-Block 36 abgefragt, ob sich das Getriebe in einer neutralen Stellung befindet. Ist dies nicht der Fall, so wird direkt zum Starter-aus-Block 24 durchgeschaltet und ein Startvorgang verhindert. Befindet sich das Getriebe dagegen in neutraler Stellung, wird der Starter-ein-Block 34 angesteuert, woraufhin die Leistungselektronik 7 angesteuert wird.

Zum zeitgenauen Ausschalten des laufenden Starters ist der Starter-ein-Block 34 mit einem Leerlaufdrehzahl-Block 38 verbunden. Dort wird überprüft, ob der Motor bereits die Leerlaufdrehzahl erreicht hat. Ist dies nicht der Fall, wird über eine Schleife dem Starter-ein-Block 34 weiterhin das Anforderungssignal zum Betätigen des Starters zugeführt. Ist hingegen die Leerlaufdrehzahl n_{LL} erreicht, so wird ein Steuersignal vom Leerlaufdrehzahl-Block 38 zum Starter-aus-Block 24 abgegeben, um den Startvorgang zu beenden. Damit ist das Ende 40 der Startbetätigungsroutine erreicht und es ist ein reibungsloser Anlaßvorgang gewährleistet.

Das elektronische Steuergerät 15 gestattet also sowohl die optimale Auslösung als auch Beendigung des Startvorgangs. Das elektronische Steuergerät 15 kann beispielsweise als digitales Motorelektronik- oder Dieselelektronik-Steuergerät ausgeführt sein.

## Patentansprüche

1. Starter eines Kraftfahrzeugs mit einem Magnetschalter (5) zum Ein- und Ausschalten des Starterstroms, wobei der Magnetschalter (5) in Wirkverbindung mit dem Zündschloß (13) des Kraftfahrzeugs steht und durch den Ausgangsstrom einer Leistungselektronik (7) ansteuerbar ist, deren Steuereingang (9) über eine Steuerleitung (11) mit dem Zündschloß (13) in Verbindung steht,
dadurch gekennzeichnet, daß die Leistungselektronik (7) im oder am Gehäuse des Starters (1) oder in unmittelbarer Nähe dieses Gehäuses vorgesehen ist.

2. Starter nach Anspruch 1,
dadurch gekennzeichnet, daß zwischen dem Steuereingang (9) der Leistungselektronik (7) und das Zündschloß (13) ein elektronisches Steuergerät (15) eingeschaltet ist, von welchem das Betätigen des Magnetschalters (5) entsprechend einer vorgegebenen Starter-Betätigungsroutine in Abhängigkeit von aktuellen Betriebszuständen des Kraftfahrzeugs steuerbar ist.

3. Starter nach Anspruch 2,
dadurch gekennzeichnet, daß das elektronische Steuergerät (15) einen Start-Stop-Betrieb des Kraftfahrzeugs ausführt.

## Claims

1. A motor-vehicle starter comprising a starter switch (5) for switching the starter current on and off, the starter switch (5) being in operative connection with the vehicle ignition lock (13) and being actuated by the output current of an electronic power circuit (7), the control input (9) of which is connected to the ignition lock (13) via a control line (11),
characterised in that the electronic power circuit (7) is disposed in or on the casing of the starter (1) or in the immediate neighbourhood thereof.

2. A starter according to claim 1,
characterised in that an electronic operating unit (15) is inserted between the ignition lock (13) and the control input (9) of the electronic power circuit (7) and is used to actuate the starter switch (5) in accordance with a preset starter actuation routine in dependence on the actual operating state of the vehicle.

3. A starter according to claim 2,
characterised in that the electronic operating mechanism (15) is for starting and stopping the vehicle.

## Revendications

1. Démarreur de véhicule automobile comportant un interrupteur électromagnétique (5) pour couper et brancher le courant de démarrage, le commutateur à relais (5) coopérant avec la serrure de contact (13) du véhicule et étant commandé par le courant de sortie fourni par une électronique de puissance (7) dont l'entrée de commande (9) est reliée à la serrure de contact (13) par une ligne de commande (11),
caractérisé en ce que l'électronique de puissance (7) se trouve dans le démarreur (1) ou dans le carter du démarreur (1) ou au voisinage immédiat de ce carter.

2. Démarreur selon la revendication 1,
caractérisé en ce qu'entre l'entrée de commande (9) de l'électronique de puissance (7) et la serrure de contact (13) il est prévu un dispositif de commande électronique (15) qui commande la mise en oeuvre du commutateur à relais (5) en fonction d'un programme de mise en oeuvre prédéterminé du démarreur selon les états de fonctionnement instantané du véhicule.

3. Démarreur selon la revendication 2,
caractérisé en ce que le dispositif de commande électronique (15) est conçu pour un fonctionnement démarrage/arrêt du véhicule.
